# EUROPÄISCHE PATENTSCHRIFT

(11) **EP 3 337 752 B1**
(45) Veröffentlichungstag und Bekanntmachung des Hinweises auf die Patenterteilung: **08.05.2019**
(21) Anmeldenummer: 16798539.9
(22) Anmeldetag: 22.11.2016
(51) Int. Cl.: B66C 23/68, B66C 23/70, B66C 23/42

(54) **MOBILKRAN UND VERFAHREN ZUM ABWINKELN EINER HAUPTAUSLEGERVERLÄNGERUNG RELATIV ZU EINEM HAUPTAUSLEGER EINES MOBILKRANS**
MOBILE CRANE AND METHOD FOR ANGLING A MAIN BOOM EXTENSION IN RELATION TO A MAIN BOOM OF A MOBILE CRANE
GRUE MOBILE ET PROCÉDÉ POUR PERMETTRE UN DÉPLACEMENT ANGULAIRE D'UNE RALLONGE DE FLÈCHE PRINCIPALE PAR RAPPORT À UNE FLÈCHE PRINCIPALE D'UNE GRUE MOBILE

(30) Priorität: 24.11.2015 DE 102015120350
(43) Veröffentlichungstag der Anmeldung: 27.06.2018
(73) Patentinhaber: Terex Global GmbH, 8200 Schaffhausen (CH)
(72) Erfinder: KUHN, Roland, 66386 St. Ingbert (DE); MARTIN, Michael, 66557 Illingen (DE)
(74) Vertreter: Moser Götze & Partner Patentanwälte mbB
(86) Internationale Anmeldenummer: PCT/EP2016/078467
(87) Internationale Veröffentlichungsnummer: WO 2017/089356

(56) Entgegenhaltungen:
- FR-A1- 2 075 866
- GB-A- 2 081 210
- JP-U- S60 100 390
- US-A- 4 394 914

## Beschreibung

Die Erfindung betrifft einen Mobilkran mit einem wippbar hieran gelagerten und über einen Wippzylinder aufrichtbaren Hauptausleger und mit einer lösbar an einem Hauptauslegerkopf des Hauptauslegers über obere Bolzen und untere Bolzen verbundenen Hauptauslegerverlängerung, die Hauptauslegerverlängerung ausgehend von einer Grundstellung nach einem Lösen der oberen Bolzen mittels eines Abwinkelantriebs um eine Wippachse relativ zu dem Hauptausleger abwinkelbar ist, der Abwinkelantrieb an einem Fuß der Hauptauslegerverlängerung angreift, wobei ein für eine andere Aufgabe vorgesehener Antrieb des Mobilkrans die Bewegungsenergie für den Abwinkelantrieb liefert.

Auch betrifft die Erfindung ein Verfahren zum Abwinkeln einer Hauptauslegerverlängerung relativ zu einem Hauptausleger eines Mobilkrans, wobei der Hauptausleger wippbar an dem Mobilkran gelagert und über einen Wippzylinder aufrichtbar ist, die Hauptauslegerverlängerung lösbar an einem Hauptauslegerkopf des Hauptauslegers über obere Bolzen und untere Bolzen verbunden ist, ein Abwinkelantrieb an einem Fuß der Hauptauslegerverlängerung angreift, wobei mittels des Abwinkelantriebs, der für das Abwinkeln seine Bewegungsenergie von einem Antrieb des Mobilkrans bezieht, der sonst für eine andere Aufgabe des Mobilkrans vorgesehen ist, die Hauptauslegerverlängerung ausgehend von einer Grundstellung um eine Wippachse relativ zu dem Hauptausleger angehoben wird, soweit bis die oberen Bolzen entlastet werden, dann die oberen Bolzen entfernt werden.

Das japanische Gebrauchsmuster JP S60 100390 U beschreibt einen teleskopierbaren Hauptausleger, der über einen Hydraulikzylinder verlängerbar ist und an den schwenkbar eine Hauptauslegerverlängerung angebracht ist. Diese Hauptauslegerverlängerung kann über einen zusätzlichen hydraulischen Aktuator abgewinkelt werden, der das Hydrauliköl über Leitungen vom Hydraulikzylinder des Hauptauslegers erhält.

Auch das Patent US 4,394,941 A offenbart einen Teleskopkran mit einem ausfahrbaren Hauptausleger und einem schwenkbar befestigten Hilfsausleger. Eine zusätzliche hydraulische Hebevorrichtung ist sowohl an das äußerste Teleskopelement des Hauptauslegers als auch am Hilfsausleger über ein Seil befestigt. Die Hebevorrichtung erhält das Hydrauliköl von einem Tank, welcher am Oberwagen des Teleskopkrans angebracht ist. Das Hydrauliköl wird über eine Pumpe und einen Verteiler zur Hebevorrichtung geleitet. Durch vollständiges Ausfahren der Hebevorrichtung wird der Hilfsausleger zu einem maximal möglichen Winkel relativ zum Hauptausleger aus einer 0° Winkelstellung - bei vollständig eingefahrener Hebevorrichtung - abgewinkelt.

Aus dem deutschen Gebrauchsmuster DE 20 2004 020 760 U1 ist bereits ein Mobilkran mit einem Hauptausleger und einer an seinem Hauptauslegerkopf befestigten Hauptauslegerverlängerung bekannt. Die Hauptauslegerverlängerung ist aus einer Grundstellung, in der die Hauptauslegerverlängerung mit ihrer Längsrichtung in Verlängerung der Längsrichtung des Hauptauslegers ausgerichtet ist, in eine 20°-Stellung und eine 40°-Stellung wippbar. Die Hauptauslegerverlängerung ist in üblicher Weise über zwei untere im Bereich von Untergurten der Hauptauslegerverlängerung und zwei obere im Bereich von Obergurten der Hauptauslegerverlängerung angeordnete Bolzen lösbar an dem Hauptauslegerkopf befestigt. Um die Hauptauslegerverlängerung um die als Wippachse dienenden unteren beiden Bolzen aus der Grundstellung heraus wippen zu können, werden in einem ersten Schritt die beiden oberen Bolzen gezogen und in einem zweiten Schritt über hydraulische Wippzylinder, die an dem Hauptauslegerkopf und an der Hauptauslegerverlängerung angreifen, das Wippen der Hauptauslegerverlängerung bewirkt. Das Stecken und Ziehen der beiden oberen Bolzen erfolgt jeweils über einen hydraulischen Verbolzungszylinder. Zur Versorgung der Wippzylinder und der Verbolzungszylinder ist ein autarkes Hydraulikaggregat an dem unteren Ende der Hauptauslegerverlängerung angeordnet. Als Hydraulikaggregat kann beispielsweise ein Dieselmotor oder Elektromotor jeweils mit einer zugehörigen Hydraulikpumpe zum Einsatz kommen.

Der Erfindung liegt die Aufgabe zu Grunde, einen Mobilkran und ein Verfahren zum Abwinkeln einer Hauptauslegerverlängerung relativ zu einem Hauptausleger eines Mobilkrans zu schaffen, mit denen das Abwinkeln der Hauptauslegerverlängerung vereinfacht wird.

Diese Aufgabe wird durch einen Mobilkran mit den Merkmalen des Anspruchs 1 und durch ein Verfahren zum Abwinkeln einer Hauptauslegerverlängerung relativ zu einem Hauptausleger eines Mobilkrans mit den Merkmalen des Anspruchs 6 gelöst. Vorteilhafte Ausgestaltungen der Erfindung sind in den Unteransprüchen 2 bis 5 angegeben.

Erfindungsgemäß wird bei einem Mobilkran mit einem wippbar hieran gelagerten und über einen Wippzylinder aufrichtbaren Hauptausleger und mit einer lösbar an einem Hauptauslegerkopf des Hauptauslegers über obere Bolzen und untere Bolzen verbundenen Hauptauslegerverlängerung, wobei die Hauptauslegerverlängerung ausgehend von einer Grundstellung nach einem Lösen der oberen Bolzen mittels eines Abwinkelantriebs um eine Wippachse relativ zu dem Hauptausleger abwinkelbar ist, der Abwinkelantrieb an einem Fuß der Hauptauslegerverlängerung angreift, wobei ein für eine andere Aufgabe vorgesehener Antrieb des Mobilkrans die Bewegungsenergie für den Abwinkelantrieb liefert, eine Vereinfachung dadurch erreicht, dass der Abwinkelantrieb derart ausgebildet ist, dass ein Teleskopierzylinder über ein Ein- und Ausfahren des Hauptauslegers die Bewegungsenergie für den Abwinkelantrieb liefert. Hierdurch wird erreicht, dass das Abwinkeln nicht über äußere Hilfsmittel oder zusätzliche Hilfszylinder erfolgt, sondern am Mobilkran vorhandene Antriebe verwendet werden, die ohnehin vorhanden sind. Das Abwinkeln erfolgt nicht über zusätzlich vorzusehende Hydraulikzylinder. Das Abwinkeln an sich erfolgt weitestgehend am Boden beziehungsweise der Ablagestellung des Hauptauslegers, so dass es nicht erforderlich ist, weit oberhalb der Oberkante des Mobilkrans zu arbeiten. Die Erfindung erlaubt das Abwinkeln der Hauptauslegerverlängerung bei auf einem ebenen Boden stehendem Mobilkran mit horizontal ausgerichtetem Teleskopausleger. Für den letzten Teil des Aufwippens der Hauptauslegerverlängerung in eine 20°- beziehungsweise 40°-Stellung wird der Wippzylinder des Hauptauslegers zu Hilfe genommen.

Hierbei ist vorgesehen, dass insbesondere der Abwinkelantrieb einerseits an dem Hauptausleger und andererseits an der Hauptauslegerverlängerung im Bereich ihres Obergurtes angreift. Außerdem ist vorteilhafterweise der Abwinkelantrieb derart ausgebildet, dass die Hauptauslegerverlängerung entgegen der Schwerkraftwirkung der Hauptauslegerverlängerung um die Wippachse schwenkend anhebbar und absenkbar ist. Hierbei ist insbesondere die Wippachse von einer unteren Rollenkopfachse gebildet.

In einer vorteilhaften Variante ist vorgesehen, dass der Abwinkelantrieb eine Koppelstange umfasst, die Koppelstange an einem ersten Koppelstangenende an dem Obergurt der Hauptauslegerverlängerung befestigt ist und an einem zweiten Koppelstangenende an dem Hauptausleger befestigt ist, die Länge der Koppelstange so gewählt ist, dass ein zuvor um einen Ausfahrweg ausgefahrener Hauptausleger anschließend derart ein- und ausfahrbar ist, dass die Hauptauslegerverlängerung entgegen der Schwerkraftwirkung der Hauptauslegerverlängerung um die Wippachse schwenkend anhebbar und absenkbar ist.

Erfindungsgemäß wird bei einem Verfahren zum Abwinkeln einer Hauptauslegerverlängerung relativ zu einem Hauptausleger eines Mobilkrans, wobei der Hauptausleger wippbar an dem Mobilkran gelagert und über einen Wippzylinder aufrichtbar ist, die Hauptauslegerverlängerung lösbar an einem Hauptauslegerkopf des Hauptauslegers über obere Bolzen und untere Bolzen verbunden ist, ein Abwinkelantrieb an einem Fuß der Hauptauslegerverlängerung angreift, wobei mittels des Abwinkelantriebs, der für das Abwinkeln seine Bewegungsenergie von einem Antrieb des Mobilkrans bezieht, der sonst für eine andere Aufgabe des Mobilkrans vorgesehen ist, die Hauptauslegerverlängerung ausgehend von einer Grundstellung um eine Wippachse relativ zu dem Hauptausleger angehoben wird, soweit bis die oberen Bolzen entlastet werden, dann die oberen Bolzen entfernt werden, eine Vereinfachung dadurch erreicht, dass zwischen dem Hauptauslegerkopf und einem Obergurt der Hauptauslegerverlängerung Abwinkellaschen eingesetzt werden beziehungsweise eingesetzt sind, über die eine gewünschte Abwinkelung der Hauptauslegerverlängerung zu dem Hauptausleger begrenzt ist, mittels des Abwinkelantriebs die Hauptauslegerverlängerung abgesenkt wird, solange bis die maximale Abwinkelstellung erreicht wird oder eine Spitze der Hauptauslegerverlängerung auf einem Boden zur Auflage kommt, der Antrieb des Mobilkrans von dem Abwinkelantrieb getrennt wird und wenn die maximale Abwinkelstellung noch nicht erreicht ist, mittels Aufrichten des Hauptauslegers die Hauptauslegerverlängerung bis zum Erreichen der gewünschten Abwinkelung abgewinkelt wird und zur Bereitstellung der Bewegungsenergie eine Koppelstange mit dem Hauptausleger und der Hauptauslegerverlängerung verbunden wird und über ein Ein- und Ausfahren des Hauptauslegers die Bewegungsenergie bereitgestellt wird. In Bezug auf die hiermit verbundenen Vorteile wird auf die Ausführungen zuvor für den Mobilkran verwiesen.

Im Zusammenhang mit der vorliegenden Erfindung wird unter einem Mobilkran sowohl ein verfahrbarer Teleskopkran als auch ein verfahrbarer Raupenkran mit Gittermastausleger verstanden.

Nachfolgend wird die Erfindung an Hand eines in einer Zeichnung dargestellten Ausführungsbeispiels näher erläutert. Es zeigen:
Figur 1 eine Seitenansicht eines Hauptauslegers mit einer Hauptauslegerverlängerung in einer Grundstellung,
Figur 2a eine Seitenansicht einer Abwinkellasche in einer 40°-Stellung,
Figur 2b eine Schnittansicht von Figur 2a,
Figur 2c eine Draufsicht einer Abwinkellasche in einer Transport-Stellung,
Figur 2d eine Schnittansicht von Figur 2c,
Figur 2e eine Seitenansicht einer Abwinkellasche in einer 20°-Stellung,
Figur 3 den Hauptausleger nach Figur 1 mit der Hauptauslegerverlängerung in einer 20°-Stellung,
Figur 4 den Hauptausleger nach Figur 1 mit der Hauptauslegerverlängerung in einer 40°-Stellung,
Figur 5 eine Detailansicht von Figur 4 mit einer Abwinkellasche in Anschlagstellung,
Figur 6 eine Detailansicht aus dem Bereich der Ankopplung der Hauptauslegerverlängerung an den Hauptausleger und einer Koppelstange zum Abwinkeln und
Figur 7 eine Ansicht wie in Figur 6 in einer anderen Stellung der Hauptauslegerverlängerung.

In der Figur 1 ist eine Seitenansicht eines Hauptauslegers 1 eines nicht dargestellten Teleskopkrans gezeigt. Von dem Teleskopkran ist nur ein Grundrahmen 2 eines Oberwagens dargestellt. An dem Grundrahmen 2 ist der Hauptausleger 1 mit seinem Hauptauslegerfuß 1c in üblicher Weise um eine im Wesentlichen horizontale Achse schwenkbar gelagert und über einen symbolisch über eine Linie angedeuteten Wippzylinder 3, der am Grundrahmen und am Hauptausleger 1 angreift, in entsprechender Weise aufstell- und wippbar. In der Figur 1 ist der Hauptausleger 1 in einer sogenannten abgelegten Stellung gezeigt, in der der Hauptausleger 1 mit seiner Längsrichtung im Wesentlichen horizontal ausgerichtet ist. Der Hauptausleger 1 ist als Teleskopausleger mit einem Grundkasten 1b und darin geführten Teleskopschüssen 1d ausgebildet und weist an seinem dem Grundrahmen 2 des Oberwagens abgewandten Ende einen Hauptauslegerkopf 1b und somit an dem innersten Teleskopschuss 1d20 auf. Der Teleskopausleger ist in üblicher Weise über einen nicht dargestellten und im innersten Teleskopschuss 1d angeordneten Teleskopzylinder aus- und einfahrbar. An dem Hauptauslegerkopf 1b ist eine Verlängerung des Hauptauslegers 1 in Form einer Hauptauslegerverlängerung 4 lösbar befestigt. Die Hauptauslegerverlängerung 4 kann vorübergehend oder ständig mit dem Teleskopkran genutzt werden, um eine über die größte Auslegerlänge des Hauptauslegers 1 hinausgehende noch größere Gesamtlänge des Auslegers zu erzielen oder auch um ein Arbeiten hinter Gebäudekanten zu ermöglichen. Diese Hauptauslegerverlängerung 4 ist als Gittermast ausgebildet, die in üblicher Weise eine Fachwerk-Rohrkonstruktion ist. Der Hauptausleger 1 und die Hauptauslegerverlängerung 4 befinden sich in der Figur 1 in einer 0°-Stellung beziehungsweise Grundstellung, in der die Längsrichtung H des Hauptauslegers 1 und die Längsrichtung V der Hauptauslegerverlängerung 4 miteinander fluchten beziehungsweise parallel zueinander verlaufen. Ein sogenannter Wippwinkel a des Hauptauslegers 1 relativ zu dem Oberwagen 2 beträgt somit in der abgelegten Stellung 0°. Mit dem Wippwinkel a wird das Aufrichten des Hauptauslegers 1 relativ zu dem Oberwagen 2 beschrieben. Die Hauptauslegerverlängerung 4 ist in dieser Grundstellung von einem Boden 10 beabstandet und wird somit von dem Hauptausleger 1 über eine Verbolzung an dem Hauptauslegerkopf 1a getragen.

Derartige Hauptauslegerverlängerungen 4 sind grundsätzlich als Baukastensysteme aus einzelnen Hauptelementen aufgebaut und können je nach Erfordernis an dessen Länge beziehungsweise Tragkraft zusammengestellt werden. Die einzelnen Hauptelemente weisen transportfähige Abmessungen auf und werden in den meisten Fällen nicht mit dem Teleskopkran mitgeführt, sondern werden separat transportiert. Wenn es die Achslasten des Teleskopkrans und die Baugröße der Hauptauslegerverlängerung 4 zulassen, kann bei Bedarf die Hauptauslegerverlängerung 4 mitgeführt werden. Diese würde sich dann in einer Transportstellung seitlich neben und parallel zu dem Hauptausleger 1 befinden. Eine Verbindung der einzelnen Hauptelemente aneinander zu der gewünschten Hauptauslegerverlängerung 4 erfolgt über Bolzenverbindungen in entsprechenden Verbolzungsstellen A, B, C und D. Der Anbau an den Hauptauslegerkopf 1a kann hauptelementweise oder als vormontierte Einheit beziehungsweise Einheiten erfolgen.

Die Figur 2a zeigt eine Seitenansicht einer Abwinkellasche 9 in einer maximal ausgezogenen 40°-Stellung. Die Abwinkellasche 9, über die manuell über eine Anschlagfläche 9a (siehe Figur 2d) ein Verschiebeweg und somit der Abwinkelwinkel b begrenzbar ist, besteht im Wesentlichen aus einer Schiebelasche 9b mit einer langlochförmigen Führungsöffnung 9c, an der eine Führungslasche 9d in Längsrichtung c der Schiebelasche 9b führbar ist. Die Schiebelasche 9b ist als langgestrecktes Flachprofil mit der Anschlagsöffnung 9c ausgebildet und verläuft im Wesentlichen parallel zur Längsrichtung V der Hauptauslegerverlängerung 1. An einem dem Hauptauslegerkopf 1a zugewandten Ende weist die Schiebelasche 9b eine Bohrung 9j (siehe Figur 2d) auf, über die die Schiebelasche 9b jeweils mit einem Anschlussbolzen 9e an dem Hauptauslegerkopf 1a an einer der Verbolzungsstellen E und F lösbar befestigt ist. Der Anschlussbolzen 9e ist mit seiner Längserstreckung parallel zur oberen beziehungsweise unteren Rollenkopfachse 12a, 12b ausgerichtet. Auf die Schiebelasche 9b ist die Führungslasche 9d aufgeschoben, die hierfür einen geschlossenen rechteckigen Querschnitt mit einer Führungsöffnung 9f aufweist (siehe Figur 2b), in die die Schiebelasche 9b eingeschoben und verschiebbar geführt ist. Die Führungslasche 9d an sich ist an einem dem Hauptauslegerkopf 1a zugewandten Ende über jeweils einen weiteren Anschlussbolzen 9i in einer der Verbolzungsstellen G und H an der Hauptauslegerverlängerung 4 lösbar befestigt. Der Anschlussbolzen 9i ist mit seiner Längserstreckung parallel zur oberen beziehungsweise unteren Rollenkopfachse 12a, 12b ausgerichtet. Auch ist der Anschlussbolzen 9i hierbei durch die Anschlagöffnung 9c der Schiebelasche 9b hindurchgeführt. Um ein Verschieben der Führungslasche 9d auf der Schiebelasche 9b zu begrenzen, sind zwei durchgehende und in Längsrichtung der Führungslasche 9d voneinander beabstandete Anschlagbohrungen 9g (siehe Figur 2d) in den Seitenteilen der Führungslasche 9d angeordnet. Eine erste der beiden Anschlagbohrungen 9g dient zu einem Begrenzen des Abwinkelwinkels b auf 20° und eine zweite auf 40°. Die Anschlagbohrungen 9g für 40° sind entsprechend näher zu dem Hauptauslegerkopf 1a angeordnet, um einen größeren Verschiebeweg zuzulassen. Je nach gewünschtem Abwinkelwinkel b wird in die jeweilige Anschlagbohrung 9g ein Anschlagbolzen 9h eingesteckt, der dann durch die beiden gegenüberliegenden Anschlagbohrungen 9g und die dazwischenliegende Anschlagöffnung 9c verläuft. In der Figur 2a ist der Anschlagbolzen 9h in die zweite der beiden Anschlagbohrungen 9g eingesteckt, die den Abwinkelwinkel b auf 40° begrenzt. Der Anschlagbolzen 9h wird neben dem Bolzen 9i in der Anschlagöffnung 9c geführt. Der Bolzen 9i käme nur mit der gegenüberliegenden Anschlagfläche 9a der Anschlagöffnung 9c in Kontakt, wenn kein Anschlagbolzen 9h gesteckt ist. Die zweite der beiden Anschlagbohrungen 9g ist frei.

In der Figur 2b ist eine Schnittansicht von Figur 2a entlang der Schnittlinie A-A dargestellt. Es ist erkennbar, dass die Führungslasche 9d einen rechteckigen Querschnitt mit einer zentralen Führungsöffnung 9f aufweist, in der die Schiebelasche 9b mit ihrer Anschlagöffnung 9c geführt ist.

Des Weiteren ist in der Figur 2c eine Draufsicht einer Abwinkellasche 9 in einer Transport-Stellung dargestellt. In dieser Transport-Stellung ist die Abwinkellasche 9 nicht über den Anschlussbolzen 9e am Hauptauslegerkopf 1a befestigt und die Schiebelasche 9b ist in Richtung der Hauptauslegerverlängerung 4 in die Führungslasche 9d eingeschoben. Der Anschlussbolzen 9e und der Anschlagbolzen 9h sind zur Aufbewahrung eingesteckt.

Die Figur 2d zeigt eine Schnittansicht von Figur 2c entlang der Schnittlinie B-B in Figur 2c. In dieser Ansicht sind die Anschlagsöffnung 12c und die beiden Anschlagsbohrungen gut zu erkennen.

In der Figur 2e ist eine Seitenansicht einer Abwinkellasche 9 dargestellt, die im Wesentlichen der in Figur 2a gezeigten Abwinkellasche 9 entspricht. Anders als in der Figur 2a ist die Abwinkellasche 9 nicht in der 40°-Stellung, sondern in der 20°-Stellung dargestellt. Entsprechender Weise ist der Anschlagbolzen 9h in der von dem Hauptauslegerkopf 1a entfernten Anschlagsbohrung 9g eingesteckt.

In der Figur 3, die den Hauptausleger 1 nach Figur 1 mit der Hauptauslegerverlängerung 4 in einer 20°-Stellung zeigt, ist die zuvor beschriebene Stellung gezeigt, in der die abgesenkte Spitze 4a sich auf dem Boden 10 abstützt.

Die Figur 4 zeigt den Hauptausleger 1 nach Figur 3 mit der Hauptauslegerverlängerung 1a in einer 40°-Stellung, in der die abgesenkte Spitze 4a sich auf dem Boden 10 abstützt.

Die Figur 5 zeigt eine Detailansicht von Figur 4 aus dem Bereich der Ankopplung der Hauptauslegerverlängerung 4 an den Hauptausleger 1 mit einer Abwinkellasche 9 in Anschlagstellung zu einer gewünschten maximalen Abwinkelstellung.

In der Figur 6 ist eine Detailansicht aus dem Bereich der Ankopplung der Hauptauslegerverlängerung 4 an den Hauptausleger 1 in Grundstellung gezeigt. Die Bewegungsenergie zum Abwinkeln der Hauptauslegerverlängerung 4 wird hier alternativ zu dem zuvor beschriebenen Ausführungsbeispiel über eine Kombination einer Koppelstange 11 mit einem über einen Teleskopzylinder teleskopierbaren Hauptausleger 1 zur Verfügung gestellt. Die Koppelstange 11 ist im Wesentlichen parallel zur Längsrichtung H des Hauptauslegers 1 und zur Längsrichtung V der Hauptauslegerverlängerung 4 ausgerichtet sowie an einem ersten Koppelstangenende 11a im Bereich des Obergurts 4a der Hauptauslegerverlängerung 4 über einen horizontal verlaufenden Bolzen angekoppelt. Das gegenüberliegende zweite Koppelstangenende 11b ist ebenfalls über einen horizontal verlaufenden Bolzen an einem Grundkasten 1b des Hauptauslegers 1 gelagert. Die Länge der Koppelstange 11 ist so gewählt, dass ein um einen Ausfahrweg x gegenüber den Grundkasten 1b ausgefahrener Teleskopschuss 1c anschließend derart ein- und ausfahrbar ist, dass die Hauptauslegerverlängerung 4 entgegen der Schwerkraftwirkung der Hauptauslegerverlängerung 4 um die Wippachse W schwenkend anhebbar und absenkbar ist. An einem der beiden Koppelstangenenden 11a, 11b kann die Koppelstange 11 mit einem Langloch 11c versehen werden, um nach einem Ausfahren des Hauptauslegers 1 um den Ausfahrweg x die Koppelstange 11 leichter mit dem Hauptausleger 1 und der Hauptauslegerverlängerung 4 verbinden zu können. Ein erstes leichtes Anheben der Hauptauslegerverlängerung 4 ist erforderlich, um die oberen Bolzen 6 zu entlasten und anschließend zu entfernen. Anschließend wird der Teleskopschuss 1c eingefahren und relativ gesehen die Länge der Koppelstange 11 frei gegeben, dass zu einem Abwinkeln der Hauptauslegerverlängerung 4 führt. Nach dem die Spitze 4c der Hauptauslegerverlängerung 4 auf dem Boden 10 zur Auflage kommt, wird die Koppelstange 11 entfernt. In einem weiteren Schritt wird durch ein Aufwippen des Hauptauslegers 1 die Hauptauslegerverlängerung 4 weiter abgewinkelt und die Spitze 4c der Hauptauslegerverlängerung 4 gleitet hierdurch über den Boden 10 in Richtung des Oberwagens 2. Durch das Aufwippen wird die Hauptauslegerverlängerung 4 in einen Wippwinkel a, der von der Längsrichtung H des Hauptauslegers 1 und der Horizontalen des Bodens 10 eingeschlossen ist, solange weiter abgewinkelt bis die Abwinkellaschen 9 das Abwinkeln in einer vorgewählten Stellung begrenzen. Diese Stellung, in der sich die Hauptauslegerverlängerung 4 zu dem Hauptausleger 1 in einer 40°-Stellung befindet, ist in der Figur 4 dargestellt. Im Zeitpunkt der Begrenzung der Abwinkelbewegung durch die Abwinkellaschen 9 hat die Spitze 4c gerade noch Kontakt zu dem Boden 10. Bei einem weiteren Aufwippen des Hauptauslegers 1 hebt dann die Hauptauslegerverlängerung 4 vom Boden 10 ab, bis die gewünschte Stellung für den Hauptausleger 1 mit der daran angeordneten Hauptauslegerverlängerung 4 in einer 40°-Stellung hierzu erreicht ist. In dieser Stellung wird die Hauptauslegerverlängerung 4 über ihr Eigengewicht gehalten. Eine entsprechende Verriegelung in den Abwinkellaschen 9 ist aber in der vorliegenden Ausführung nicht vorgesehen. Bevorzugt sind zwei parallel zueinander an der rechten und linken Seite des Hauptauslegers 1 verlaufende Koppelstangen 11 vorgesehen.

In der Figur 7 ist eine Ansicht wie in Figur 6 in einer anderen Stellung der Hauptauslegerverlängerung 4 gezeigt. Es ist ersichtlich, dass die Hauptauslegerverlängerung 4 bereits so weit abgewinkelt ist, dass die Spitze 4c den Boden 10 erreicht hat. Der Teleskopschuss 1c ist eingefahren und die Koppelstange 11 ist entlastet. Wenn diese Stellung erreicht ist, erfolgt als nächster Schritt das Entfernen der Koppelstange 11 und das weitere Abwinkeln über das Zusammenspiel aus Aufstellen des Hauptauslegers 1 und den Abwinkellaschen 9.

Ein Zurückwinkeln der Hauptauslegerverlängerung 4 erfolgt in umgekehrter Reihenfolge.

Obwohl im Zusammenhang mit dem vorliegenden Ausführungsbeispiel der Hauptausleger 1 als Teleskopausleger und die Hautauslegerverlängerung 4 als Gittermastausleger beschrieben sind, ist die Erfindung auch auf andere Ausgestaltungen von Hauptausleger 1 und Hautauslegerverlängerung 4 anwendbar. Der Hauptausleger 1 kann auch ein Gittermastausleger oder eine Kombination von Teleskopausleger, Gittermastausleger und/oder Kastenausleger sein. Für die Hautauslegerverlängerung 4 sind Gittermastausleger oder Kastenausleger oder Kombinationen hiervon denkbar.

### Bezugszeichenliste

1 Hauptausleger
1a Hauptauslegerkopf
1b Grundkasten
1c Hauptauslegerfuß
1d Teleskopschuss
2 Grundrahmen
3 Wippzylinder
4 Hauptauslegerverlängerung
4a Obergurt
4b Untergurt
4c Spitze
4d Fuß
5 oberer Bolzen
6 unterer Bolzen
7 Zugstange
8 Verbolzungsstelle
9 Abwinkellasche
9a Anschlagfläche
9b Schiebelasche
9c Anschlagsöffnung
9d Führungslasche
9e Anschlussbolzen
9f Führungsöffnung
9g Anschlagsbohrung
9h Anschlagbolzen
9i Anschlussbolzen
9j Bohrung
10 Boden
11 Koppelstange
11a erstes Koppelstangenende
11b zweites Koppelstangenende
11c Langloch
12a obere Rollenkopfachse
12b untere Rollenkopfachse
A Verbolzungsstelle
B Verbolzungsstelle
C Verbolzungsstelle
D Verbolzungsstelle
E Verbolzungsstelle
F Verbolzungsstelle
G Verbolzungsstelle
H Verbolzungsstelle
a Wippwinkel
b Abwinkelwinkel
c Längsrichtung
x Ausfahrweg
H Längsrichtung des Hauptauslegers
V Längsrichtung der Hauptauslegerverlängerung
W Wippachse

## Patentansprüche

1. Mobilkran mit einem wippbar hieran gelagerten und über einen Wippzylinder (3) aufrichtbaren Hauptausleger (1) und mit einer lösbar an einem Hauptauslegerkopf (1a) des Hauptauslegers (1) über obere Bolzen (5) und untere Bolzen (6) verbundenen Hauptauslegerverlängerung (4), wobei die Hauptauslegerverlängerung (4) ausgehend von einer Grundstellung nach einem Lösen der oberen Bolzen (5) mittels eines Abwinkelantriebs um eine Wippachse (W) relativ zu dem Hauptausleger (1) abwinkelbar ist, der Abwinkelantrieb an einem Fuß (4d) der Hauptauslegerverlängerung (4) angreift, wobei ein für eine andere Aufgabe vorgesehener Antrieb des Mobilkrans die Bewegungsenergie für den Abwinkelantrieb liefert, **dadurch gekennzeichnet, dass** der Abwinkelantrieb derart ausgebildet ist, dass über ein Ein- und Ausfahren des Hauptauslegers (1) mittels eines Teleskopierzylinders des Hauptauslegers (1) die Bewegungsenergie für den Abwinkelantrieb geliefert wird.

2. Mobilkran nach Anspruch 1, **dadurch gekennzeichnet, dass** der Abwinkelantrieb einerseits an dem Hauptausleger (1) und andererseits an der Hauptauslegerverlängerung (4) im Bereich ihres Obergurtes (4a) angreift.

3. Mobilkran nach Anspruch 1 oder 2, **dadurch gekennzeichnet, dass** der Abwinkelantrieb derart ausgebildet ist, dass die Hauptauslegerverlängerung (4) entgegen der Schwerkraftwirkung der Hauptauslegerverlängerung (4) um die Wippachse (W) schwenkend anhebbar und absenkbar ist.

4. Mobilkran nach einem der Ansprüche 1 bis 3, **dadurch gekennzeichnet, dass** die Wippachse (W) von einer unteren Rollenkopfachse (12b) gebildet ist.

5. Mobilkran nach einem der Ansprüche 1 bis 4, **dadurch gekennzeichnet, dass** der Abwinkelantrieb eine Koppelstange (11) umfasst, die Koppelstange (11) an einem ersten Koppelstangenende (11a) an dem Obergurt (4a) der Hauptauslegerverlängerung (4) befestigt ist und an einem zweiten Koppelstangenende (11b) an dem Hauptausleger (1) befestigt ist, die Länge der Koppelstange (11) so gewählt ist, dass ein zuvor um einen Ausfahrweg (x) ausgefahrener Hauptausleger (1) anschließend derart ein- und ausfahrbar ist, dass die Hauptauslegerverlängerung (4) entgegen der Schwerkraftwirkung der Hauptauslegerverlängerung (4) um die Wippachse (W) schwenkend anhebbar und absenkbar ist.

6. Verfahren zum Abwinkeln einer Hauptauslegerverlängerung (4) relativ zu einem Hauptausleger (1) eines Mobilkrans, insbesondere eines Mobilkrans nach einem der Ansprüche 1 bis 5, wobei der Hauptausleger (1) wippbar an dem Mobilkran gelagert und über einen Wippzylinder (3) aufrichtbar ist, die Hauptauslegerverlängerung (4) lösbar an einem Hauptauslegerkopf (1a) des Hauptauslegers (1) über obere Bolzen (5) und untere Bolzen (6) verbunden ist, ein Abwinkelantrieb an einem Fuß (4d) der Hauptauslegerverlängerung (4) angreift, wobei mittels des Abwinkelantriebs, der für das Abwinkeln seine Bewegungsenergie von einem Antrieb des Mobilkrans bezieht, der sonst für eine andere Aufgabe des Mobilkrans vorgesehen ist, die Hauptauslegerverlängerung (4) ausgehend von einer Grundstellung um eine Wippachse (W) relativ zu dem Hauptausleger (1) angehoben wird, soweit bis die oberen Bolzen (5) entlastet werden, dann die oberen Bolzen (5) entfernt werden, **dadurch gekennzeichnet, dass** zwischen dem Hauptauslegerkopf (1a) und einem Obergurt (4a) der Hauptauslegerverlängerung (4) Abwinkellaschen (9) eingesetzt werden beziehungsweise eingesetzt sind, über die eine gewünschte Abwinkelung der Hauptauslegerverlängerung (4) zu dem Hauptausleger (1) begrenzt ist, mittels des Abwinkelantriebs die Hauptauslegerverlängerung (4) abgesenkt wird, solange bis die maximale Abwinkelstellung erreicht wird oder eine Spitze (4c) der Hauptauslegerverlängerung (4) auf einem Boden (10) zur Auflage kommt, der Antrieb des Mobilkrans von dem Abwinkelantrieb getrennt wird und wenn die maximale Abwinkelstellung noch nicht erreicht ist, mittels Aufrichten des Hauptauslegers (1) die Hauptauslegerverlängerung (4) bis zum Erreichen der gewünschten Abwinkelung abgewinkelt wird und zur Bereitstellung der Bewegungsenergie eine Koppelstange (11) mit dem Hauptausleger (1) und der Hauptauslegerverlängerung (4) verbunden wird und über ein Ein- und Ausfahren des Hauptauslegers (1) die Bewegungsenergie bereitgestellt wird.

## Claims

1. Mobile crane with a main jib (1) luffably mounted thereon and able to be raised via a luffing cylinder (3), and with a main jib extension (4) releasably connected to a main jib head (1a) of the main jib (1) via upper bolts (5) and lower bolts (6), wherein the main jib extension (4), starting from a basic position after release of the upper bolts (5), is able to be angled about a luffing axis (W) relative to the main jib (1) by means of an angling drive, the angling drive engages on a foot (4d) of the main jib extension (4), wherein a drive of the mobile crane, which is provided for another task, provides the movement energy for the angling drive, **characterised in that** the angling drive is designed such that the movement energy for the angling drive is provided by retracting and extending the main jib (1) by means of a telescopic cylinder of the main jib (1).

2. Mobile crane as claimed in claim 1, **characterised in that** the angling drive engages the main jib (1) on the one hand and engages the main jib extension (4) in the region of its top chord (4a) on the other hand.

3. Mobile crane as claimed in claim 1 or 2, **characterised in that** the angling drive is designed in such a way that the main jib extension (4) can be raised and lowered so as to pivot about the luffing axis (W) against the effect of the gravitational force of the main jib extension (4).

4. Mobile crane as claimed in any one of claims 1 to 3, **characterised in that** the luffing axis (W) is formed by a lower rolling head spindle (12b).

5. Mobile crane as claimed in any one of claims 1 to 4, **characterised in that** the angling drive comprises a coupling rod (11), the coupling rod (11) is fastened at a first coupling rod end (11a) to the top chord (4a) of the main jib extension (4) and is fastened at a second coupling rod end (11b) to the main jib (1), the length of the coupling rod (11) is selected such that a main jib (1) previously extended by the distance of an extension path (x) can subsequently be retracted and extended such that the main jib extension (4) can be raised and lowered so as to pivot about the luffing axis (W) against the effect of the gravitational force of the main jib extension (4).

6. Method for angling a main jib extension (4) relative to a main jib (1) of a mobile crane, in particular a mobile crane as claimed in any one of claims 1 to 5, wherein the main jib (1) is luffably mounted on the mobile crane and can be raised via a luffing cylinder (3), the main jib extension (4) is releasably connected to a main jib head (1a) of the main jib (1) via upper bolts (5) and lower bolts (6), an angling drive engages on a foot (4d) of the main jib extension (4), wherein by means of the angling drive which, for the angling procedure, draws its movement energy from a drive of the mobile crane which is otherwise provided for another task of the mobile crane, the main jib extension (4), starting from a basic position, is raised about a luffing axis (W) relative to the main jib (1) until the upper bolts (5) are relieved, then the upper bolts (5) are removed, **characterised in that** angling plates (9) are inserted, or have been inserted, between the main jib head (1a) and a top chord (4a) of the main jib extension (4), by means of which angling plates desired angling of the main jib extension (4) with respect the main jib (1) is limited, the main jib extension (4) is lowered by means of the angling drive for as long as until the maximum angling position is reached or a tip (4c) of the main jib extension (4) comes to rest on a ground (10), the drive of the mobile crane is disconnected from the angling drive and if the maximum angling position is not yet reached, the main jib (1) is raised in order to angle the main jib extension (4) until the desired angling is achieved and in order to provide the movement energy a coupling rod (11) is connected to the main jib (1) and the main jib extension (4) and the movement energy is provided by retracting and extending the main jib (1).

## Revendications

1. Grue mobile comprenant une flèche principale (1) montée de manière basculante sur celle-ci et orientable par le biais d'un cylindre basculant (3) et une extension de flèche principale (4) reliée de manière amovible à une tête de flèche principale (1a) de la flèche principale (1) par le biais de boulons supérieurs (7) et de boulons inférieurs, l'extension de flèche principale (4) pouvant être pliée au moyen d'un entraînement de pliage sur un axe de basculement (W) par rapport à la flèche principale (1) depuis une position de base après desserrage des boulons supérieurs (7), l'entraînement de pliage s'engageant au niveau d'un pied (4d) de l'extension de flèche principale (4), un entraînement de la grue mobile destiné à une autre tâche fournissant l'énergie cinétique de l'entraînement de pliage, **caractérisé en ce que** l'entraînement de pliage est conçu de telle sorte que l'énergie cinétique destinée à l'entraînement soit fourni par l'escamotage et le déploiement de la flèche principale (1) au moyen d'un cylindre télescopique de la flèche principale (1).

2. Grue mobile selon la revendication 1, **caractérisée en ce que** l'entraînement de pliage s'engage d'une part au niveau de la flèche principale (1) et d'autre part au niveau de l'extension de flèche principale (4) dans la région de sa membrure supérieure (4a).

3. Grue mobile selon la revendication 1 ou 2, **caractérisée en ce que** l'entraînement de pliage est conçu de telle sorte que l'extension de flèche principale (4) puisse être levée et abaissée par pivotement sur l'axe de basculement (W) en s'opposant à la force de gravité de l'extension de flèche principale (4).

4. Grue mobile selon l'une des revendications 1 à 3, **caractérisée en ce que** l'axe de basculement (W) est formé par un axe de tête de rouleau inférieur (12b).

5. Grue mobile selon l'une des revendications 1 à 4, **caractérisée en ce que** l'entraînement de pliage comprend une tige d'accouplement (11), la tige d'accouplement (11) est fixée, à une première extrémité de tige d'accouplement (11a), à la membrure supérieure (4a) de l'extension de flèche principale (4) et, à une deuxième extrémité de tige d'accouplement (11b), à la flèche principale (1), la longueur de la tige d'accouplement (11) est choisie de telle sorte qu'une flèche principale (1), qui a été déployée au préalable d'une course de déploiement (x), puisse ensuite être escamotée et déployée de manière à ce que l'extension de flèche principale (4) puisse être levée et abaissée par pivotement sur l'axe de basculement (W) en s'opposant à la force de gravité de l'extension de flèche principale (4).

6. Procédé de pliage d'une extension de flèche principale (4) par rapport à une flèche principale (1) d'une grue mobile, en particulier d'une grue mobile selon l'une des revendications 1 à 5, la flèche principale (1) étant montée de manière inclinable sur la grue mobile et pouvant être orientée au moyen d'un cylindre de basculement (3), l'extension de flèche principale (4) étant reliée de manière amovible à une tête de flèche principale (1a) de la flèche principale (1) par des boulons supérieurs (5) et des boulons inférieurs (6), un entraînement de pliage s'engageant au niveau d'un pied (4d) de l'extension de flèche principale (4), l'extension de flèche principale (4) étant soulevée depuis une position de base sur un axe de basculement (W) par rapport à la flèche principale (1) au moyen de l'entraînement de pliage qui tire pour le pliage son énergie cinétique d'un entraînement de la grue mobile qui est destiné par ailleurs à une autre tâche de la grue mobile, jusqu'à ce que les boulons supérieurs (5) soient dégagés et jusqu'à ce que les boulons supérieurs (5) soient ensuite retirés, **caractérisé en ce que** des attaches de pliage (9) sont insérées ou sont déjà insérées entre la tête de flèche principale (1a) et une membrure supérieure (4a) de l'extension de flèche principale (4), lesquelles attaches permettent de limiter le pliage souhaité de l'extension de flèche principale (4) par rapport à la flèche principale (1), **en ce que** l'extension de flèche principale (4) est abaissée au moyen de l'entraînement de pliage jusqu'à ce que la position de pliage maximale soit atteinte ou jusqu'à ce qu'un bout (4c) de l'extension de flèche principale (4) vienne en appui sur un sol (10), **en ce que** l'entraînement de la grue mobile est séparé de l'entraînement de pliage et, si la position de pliage maximale n'est pas encore atteinte, l'extension de flèche principale (4) est pliée par orientation de la flèche principale (1) jusqu'à atteindre le pliage souhaité et **en ce qu'**une tige d'accouplement (11) est reliée à la flèche principale (1) pour fournir l'énergie cinétique et à l'extension de flèche principale (4) et l'énergie cinétique est fournie par l'escamotage et le déploiement de la flèche principale (1).
